# EUROPÄISCHE PATENTSCHRIFT

(11) **EP 3 734 217 B1**
(45) Veröffentlichungstag und Bekanntmachung des Hinweises auf die Patenterteilung: **07.06.2023**
(21) Anmeldenummer: 20172001.8
(22) Anmeldetag: 29.04.2020
(51) Int. Cl.: F41B 7/08, F41B 3/00, F41B 7/00, F41A 17/46, F41B 5/12

(54) **SPIELZEUGSCHUSSWAFFE**
TOY GUN
ARMES À FEU JOUETS

(30) Priorität: 29.04.2019 DE 202019001887 U
(43) Veröffentlichungstag der Anmeldung: 04.11.2020
(73) Patentinhaber: Vah, Dominic, 91795 Dollnstein (DE)
(72) Erfinder: Vah, Dominic, 91795 Dollnstein (DE)
(74) Vertreter: Prüfer & Partner mbB Patentanwälte · Rechtsanwälte

(56) Entgegenhaltungen:
- WO-A1-2014/054944
- DE-A1- 19 905 042
- FR-A- 1 060 690
- FR-A7- 2 328 373
- US-A- 1 691 769
- US-B1- 9 605 922
- US-B1- 9 766 032

## Beschreibung

Die vorliegende Erfindung bezieht sich auf eine Spielzeugschusswaffe zum Beschleunigen eines Projektils.

Eine derartige Spielzeugschusswaffe kann beispielsweise als Spielzeugarmbrust ausgebildet sein, die aus einem an einem Lauf befestigten Bogen mit einer Sehne zum Abschießen eines Spielzeugbolzens ausgebildet ist. Die Sehne des Bogens wird dabei an einem Vorsprung des Laufs und/oder durch einen Abzug in einem gespannten Zustand gehalten und durch Betätigen des Abzugs freigegeben, sodass sie den Spielzeugbolzen entlang des Laufs beschleunigt.

Bei einer derartigen Spielzeugarmbrust besteht die Gefahr, dass Fremdkörper, d. h. andere Geschossene als ein zur Verwendung mit der Spielzeugarmbrust vorgesehener Spielzeugbolzen, mit der Spielzeugarmbrust verwendet wird, was u. A. zu einer Verletzung von Personen und/oder einer Sachbeschädigungen führen kann. Auch bei anderen Spielzeugschusswaffen wie beispielsweise einer Spielzeugpistole, welche mit einer Spielzeugkugel als Projektil verwendet wird, und/oder einem Spielzeuggewehr ist es aus Sicherheitsgründen wünschenswert, eine Verwendung mit nicht bestimmungsgemäßen Geschossen zu verhindern.

FR 2 328 373 A7 beschreibt eine Spielzeugpistole mit einer Feder, um Projektile abzufeuern. Eine Verriegelungsvorrichtung hält die Feder in ihrem zusammengedrückten Zustand und wird durch einen Auslösemechanismus freigegeben.

WO 2014/054944 A1 beschreibt eine Spielzeugarmbrust mit einem Schaft, einem Bogen, der an dem Schaft befestigt ist, einer Bogensehne, die an den Enden des Bogens befestigt ist, und einen Haltemechanismus zum Halten der Bogensehne in einer gespannten Position, sowie einem Auslösemechanismus zum Freigeben der Bogensehne.

US 9 766 032 B1 beschreibt eine Armbrust mit einem Träger, einem Bogen, einer Sehnenzieheinheit, einer Auslöseeinheit und einer Sicherungseinheit.

DE 199 05042 A1 beschreibt einen elektrischen Abzug für Handwaffen mit einem Schussauslösestromkreis und einer elektrischen Sicherheitsschaltung, welche den Schussauslösestromkreis unterbricht, wenn die aktuelle Zielrichtung der Waffe außerhalb mindestens eines vorgegebenen zulässigen Winkelbereichs.

FR 1 060 690 A beschreibt eine Spielzeugschusswaffe mit einem Schaft und einem Lauf, der durch einen U-förmigen Kanal abgedeckt ist, sowie einer Abschussschlaufe, die über einen Abzug freigegeben wird.

Die Aufgabe der vorliegenden Erfindung besteht darin, eine alternative bzw. verbesserte Spielzeugschusswaffe bereitzustellen, mit der insbesondere ausschließlich ein zur Verwendung mit der Spielzeugschusswaffe bestimmungsgemäß vorgesehenes Projektil abgefeuert werden kann.

Diese Aufgabe wird gelöst durch eine Spielzeugschusswaffe gemäß Anspruch 1. Weiterbildungen der Erfindung sind in den Unteransprüchen angegeben.

Eine erfindungsgemäße Spielzeugschusswaffe dient zum Beschleunigen eines Projektils in eine Zielrichtung, d. h. zum Abschießen des Projektils, und umfasst: einen das Projektil in die Zielrichtung führenden Lauf und einen Schussauslösemechanismus mit einem manuell betätigbaren Abzug, der derart ausgebildet ist, dass der Schussauslösemechanismus bei Betätigung des Abzugs ausgelöst wird um das Projektil zu beschleunigen. Weiter umfasst die Spielzeugschusswaffe eine Sperreinrichtung, die in eine Sperrposition und in eine von der Sperrposition verschiedene Freigabeposition bringbar ist, wobei die Sperreinrichtung dazu ausgebildet ist auf den Abzug einzuwirken, sodass der Abzug nicht betätigbar ist, wenn die Sperreinrichtung in der Sperrposition ist, und dass der Abzug betätigbar ist, wenn die Sperreinrichtung in der Freigabeposition ist. Mit einer derartigen Spielzeugschusswaffe ist es beispielsweise möglich, eine Schussabgabe zu verhindern, wenn die Sperreinrichtung in der Sperrposition ist und somit den Abzug sperrt. Dadurch kann beispielsweise die Sicherheit der Spielzeugschusswaffe erhöht werden.

Vorzugsweise wird die Sperreinrichtung durch Einwirken von Schwerkraft in der Sperrposition gehalten und/oder ist durch Einwirken von Schwerkraft in die Sperrposition bringbar. Somit ist beispielsweise ein einfach zu realisierender Mechanismus zum Sichern der Spielzeugschusswaffe bzw. zum Sperren und Freigeben des Abzugs bereitgestellt.

Erfindungsgemäß umfasst die Spielzeugschusswaffe eine Halteeinrichtung, wobei die Halteeinrichtung dazu ausgebildet ist, die Sperreinrichtung in der Sperrposition zu halten und/oder in die Sperrposition zu bringen. Die Halteeinrichtung umfasst vorzugsweise eine lösbare Verbindung. Beispielsweise kann die Sperreinrichtung mittels eines Magneten und/oder einer Feder in die Sperrposition gebracht und/oder in dieser gehalten werden. Weiter bevorzugt weist die Halteeinrichtung ein erstes Ende auf, welches an dem Lauf angebracht ist, und ein zweites Ende, welches an der Sperreinrichtung anliegt um eine Kraft, insbesondere eine Federkraft, auf die Sperreinrichtung auszuüben.

Erfindungsgemäß ist die Sperreinrichtung um eine Drehachse drehbar gelagert und durch eine Drehung um die Drehachse von der Sperrposition in die Freigabeposition und/oder von der Freigabeposition in die Sperrposition bringbar. Dadurch ist beispielsweise eine einfach zu realisierende und/oder verschleißarme und/oder kostengünstige Sperreinrichtung für die Spielzeugschusswaffe bereitgestellt.

Erfindungsgemäß ist die Sperreinrichtung durch Einbringen des Projektils in eine bestimmungsgemäße Abschussposition des Projektils von der Sperrposition in die Freigabeposition bringbar, insbesondere indem das Einbringen des Projektils eine Drehung der Sperreinrichtung von der Sperrposition in die Freigabeposition bewirkt. Damit ist es beispielsweise möglich, eine Spielzeugschusswaffe bereitzustellen, bei der eine Schussabgabe ausschließlich dann möglich ist, wenn sich ein Projektil in der bestimmungsgemäßen Abschussposition befindet und somit beispielsweise die Gefahr einer Fehlauslösung zu verringern.

Weiter bevorzugt ist die bestimmungsgemäße Abschussposition an einem ersten Ende des Laufs vorgesehen, wobei insbesondere das erste Ende des Laufs ein in Zielrichtung hinteres Ende des Laufs ist, an dem der Lauf beispielsweise in einen Griff der Spielzeugschusswaffe übergeht, wodurch beispielsweise eine größtmögliche Beschleunigungsstrecke für das Projektil bereitgestellt sein kann.

Noch weiter bevorzugt ist das erste Ende des Laufs derart ausgebildet, dass ausschließlich ein für den bestimmungsgemäßen Gebrauch der Spielzeugschusswaffe vorgesehenes Projektil in die bestimmungsgemäße Abschussposition bringbar ist. Dadurch kann beispielsweise ein Einbringen und Abschießen von Fremdkörpern bzw. von nicht für den bestimmungsgemäßen Gebrauch vorgesehenen Projektilen verhindert und somit die Verletzungsgefahr durch die Spielzeugschusswaffe verringert werden. Besonders bevorzugt ist das für den bestimmungsgemäßen Gebrauch der Spielzeugschusswaffe vorgesehene Projektil ein Bolzen, der zumindest einen Flügel mit einer Flügeldicke aufweist, und das erste Ende des Laufs weist eine Abdeckung mit einem Schlitz auf, wobei die Breite des Schlitzes der Abdeckung im Wesentlichen der Flügeldicke entspricht oder geringfügig größer ist als die Flügeldicke. Damit ist es beispielsweise möglich, auf einfache Art und Weise Mittel bereitzustellen, die einen nicht bestimmungsgemäßen Gebrauch der Spielzeugschusswaffe bzw. das Abschießen von nicht für den bestimmungsgemäßen Gebrauch vorgesehenen Projektilen verhindern können.

Vorzugsweise ist die Spielzeugschusswaffe als eine Spielzeugarmbrust und/oder eine Spielzeugpistole und/oder ein Spielzeuggewehr ausgebildet. Damit sind beispielsweise verschiedene Spielzeugschusswaffen bereitgestellt, bei denen vorliegende Erfindung in vorteilhafter Weise zum Einsatz kommen kann.

Vorzugsweise umfasst der Schussauslösemechanismus zum Beschleunigen des Projektils eine gespannte Sehne eines Bogens und/oder eine Feder. Damit kann beispielsweise ein einfach zu realisierender Schussauslösemechanismus bereitgestellt sein.

Vorzugsweise steht die Sperreinrichtung in der Sperrposition mit dem Abzug in Kontakt. Alternativ oder zusätzlich steht die Sperreinrichtung in der Freigabeposition mit dem Abzug nicht in Kontakt.

Weitere Merkmale und Zweckmäßigkeiten der Erfindung ergeben sich aus der Beschreibung von Ausführungsbeispielen anhand der beigefügten Zeichnungen.
Fig. 1 zeigt eine schematische, perspektivische Ansicht einer Spielzeugschusswaffe gemäß einer Ausführungsform der vorliegenden Erfindung mit einem Projektil zur Verwendung mit der gezeigten Spielzeugschusswaffe.
Fig. 2a zeigt eine schematische, im Schnitt dargestellte Ansicht der in Fig. 1 gezeigten Spielzeugschusswaffe in einem Zustand, in dem der Abzug gesperrt ist und Fig. 2b zeigt einen Ausschnitt im Bereich des Abzugs der in Fig. 2a gezeigten Spielzeugschusswaffe.
Fig. 3 zeigt eine schematische, perspektivische Ansicht der in Fig. 1 gezeigten Spielzeugschusswaffe mit dem Projektil in einer bestimmungsgemäßen Abschussposition.
Fig. 4a zeigt eine schematische, im Schnitt dargestellte Ansicht der in Fig. 3 gezeigten Spielzeugschusswaffe in einem Zustand, in dem der Abzug freigegeben ist und Fig. 4b zeigt einen Ausschnitt im Bereich des Abzugs der in Fig. 4a gezeigten Spielzeugschusswaffe.
Fig. 5a zeigt eine schematische, im Schnitt dargestellte Ansicht der in Fig. 1 gezeigten Spielzeugschusswaffe bei betätigtem Abzug und Fig. 5b zeigt einen Ausschnitt im Bereich des Abzugs der in Fig. 5a gezeigten Spielzeugschusswaffe.
Fig. 6 zeigt eine schematische, im Schnitt dargestellte Ansicht einer Spielzeugschusswaffe gemäß einer Weiterbildung der vorliegenden Erfindung.

Im Folgenden wird mit Bezug auf die Figuren 1, 2a und 2b eine Ausführungsform der vorliegenden Erfindung beschrieben. Die in den Figuren dargestellte Spielzeugschusswaffe ist eine Spielzeugarmbrust 1 zum Abschießen eines als Bolzen 2 ausgebildeten Projektils, d. h zum Beschleunigen des Bolzens 2 in eine Zielrichtung Z. Die Spielzeugarmbrust 1 umfasst einen in den Figuren nicht gezeigten Bogen mit einer Sehne 3 (s. Fig. 2a, 2b), wobei der nicht gezeigte Bogen an einem Lauf 4 der Spielzeugarmbrust 1 angebracht ist.

Der Lauf 4 erstreckt sich in der Zielrichtung Z von einem hinteren bzw. ersten Ende 4a zu einem vorderen bzw. zweiten Ende 4b, wobei der Bogen (nicht gezeigt) an dem zweiten Ende 4b des Laufs 4 angebracht ist und das erste Ende 4a des Laufs 4 in einen Griff 5 der Spielzeugarmbrust 1 übergeht. Der Lauf 4 und der Griff 5 der Spielzeugarmbrust 1 können beispielsweise aus Holz gefertigt sein. Der Bogen kann beispielsweise aus einem Federstahl gefertigt sein und die Sehne 3 kann beispielsweise eine Kunststoffsehne sein.

Wie am besten aus Fig. 1 ersichtlich ist, weist der Lauf 4 an seiner Oberseite eine sich von dem ersten Ende 4a zum zweiten Ende 4b in Zielrichtung Z erstreckende Rinne 6 auf. An dem ersten Ende 4a des Laufs 4 ist optional eine, beispielsweise aus Kunststoff oder Holz gefertigte, Abdeckung 7 an der Rinne 6 vorgesehen, welche die Rinne 6 mit Ausnahme eines in der Abdeckung 7 vorgesehenen Schlitzes 8 nach oben hin verschließt. Der Schlitz 8 ist länglich ausgebildet, wobei sich seine Längsrichtung in Zielrichtung Z erstreckt, und weist quer zur Zielrichtung Z eine Schlitzbreite d auf. Der Schlitz 8 ist in Richtung des ersten Endes 4a des Laufs 4 geschlossen und ist in Richtung des zweiten Endes 4b des Laufs 4 zu der Rinne 6 hin offen. Die optionale Abdeckung 7 kann integral mit dem Lauf 4 gebildet sein oder als separates Teil bereitgestellt und an dem Lauf 4 befestigt sein. Im Bereich der Abdeckung 7 bzw. des ersten Endes 4a des Laufs 4 ist die Rinne 6 nach unten hin offen oder weist zumindest einen Bodenschlitz auf (in den Figuren nicht gezeigt), um, wie weiter unten beschrieben, einen Kontakt des Bolzens 2 mit einer Sperreinrichtung 40 (s. Fig. 2a, 2b) zu erlauben. Die Sperreinrichtung 40 ist im Inneren des Laufs 4 vorgesehen und vorzugsweise von außen nicht sichtbar bzw. nicht zugänglich und wird weiter unten in Bezug auf Fig. 2a, 2b näher beschrieben.

Des Weiteren ist an dem ersten Ende 4a des Laufs 4 und in Zielrichtung Z hinter der Abdeckung 7 ein Vorsprung 9 vorgesehen, der eine vertikale (d. h. quer, vorzugsweise senkrecht, zur Zielrichtung verlaufende) Stufe ausbildet, um die Sehne 3 in einem gespannten Zustand zu halten (s. Fig. 1-4b).

Wie am besten aus Fig. 1 ersichtlich, umfasst der zur Verwendung mit der Spielzeugarmbrust 1 vorgesehene Bolzen 2 einen Schaft 21, welcher sich in einer Längsrichtung von einem hinteren bzw. ersten Schaftende 2a zu einem vorderen bzw. zweiten Schaftende 2b erstreckt. An dem zweiten Schaftende 2b ist ein Saugnapf 22 vorgesehen und an dem ersten Ende 2a weist der Schaft 21 vier sich im Wesentlichen in Längsrichtung erstreckende Flügel 23a, 23b, 23c, 23d auf. In der Querschnittsansicht der Fig. 2a, 2b sind lediglich der obere Flügel 23a und der nach unten weisende Flügel 23c zu sehen. Die Flügel 23a, 23b, 23c, 23d weisen quer zur Längsrichtung des Schafts 21 eine Flügeldicke (nicht gezeigt) auf, die um ein Vielfaches kleiner ist als die Länge der Flügel 23a, 23b, 23c, 23d in Längsrichtung des Schafts 21. Die Flügeldicke ist geringfügig kleiner als die Schlitzbreite d des Schlitzes 8 der Abdeckung 7 des Laufs 4 der Spielzeugarmbrust 1, sodass ein Flügel 23a, 23b, 23c, 23d in den Schlitz 8 einbringbar ist. Des Weiteren sind die vier Flügel 23a, 23b, 23c, 23d vorzugsweise in regelmäßigen Abständen voneinander entlang des Umfangs des Schafts 21 angeordnet, d.h. benachbarte Flügel schließen vorzugsweise einen Winkel von im Wesentlichen 90° ein. Zwischen dem Saugnapf 22 und den Flügeln 23a, 23b, 23c, 23d weist der Bolzen 2 optional eine Führungsscheibe 24 auf, deren Durchmesser geringfügig kleiner ist als eine Breite der Rinne 6 des Laufs 4 der Spielzeugarmbrust 1 senkrecht zur Zielrichtung Z.

In Fig. 1, 2a und 2b ist der Bolzen 2 beispielhaft in der Rinne 6 der Spielzeugarmbrust 1 in einem Abstand zu der an der Rinne 6 vorgesehenen Abdeckung 7 dargestellt.

Wie am besten aus Fig. 2a und 2b ersichtlich, ist im Bereich des ersten Endes 4a des Laufs 4 unterhalb der Rinne 6 bzw. der Abdeckung 7 eine Ausnehmung 10 vorgesehen, in die ein manuell betätigbarer, beispielsweise durch einen Finger eines Benutzers betätigbarer, Abschnitt eines Abzugs 30 der Spielzeugarmbrust 1 hinein ragt. Der Abzug 30 ist um eine Abzugsachse A drehbar gelagert und weist einen vorstehenden Abschnitt 32 auf, der hinter dem Vorsprung 9 aus dem Lauf 4 bzw. dem Griff 5 heraus ragt (s. auch Fig. 1) und vorzugsweise in Kontakt mit der gespannten Sehne 3 steht (s. Fig. 2b). Weiter weist der Abzug 30 eine der Sperreinrichtung 40 zugewandte Kontaktfläche 31 auf. Der Abzug 30 und die Sperreinrichtung 40 können beispielsweise aus Kunststoff gefertigt sein.

Der Abzug 30 und die Sperreinrichtung 40 sind, mit Ausnahme des vorstehenden Abschnitts 32 und dem in die Ausnehmung 10 des Laufs hinein ragenden Abschnitt des Abzugs 30, im Wesentlichen im Inneren des Laufs 4 vorgesehen. Hierzu weist der Lauf 4 einen Zwischenraum 12 (s. Fig. 2b) auf, wobei eine Dicke des Abzugs 30 und eine Dicke der Sperreinrichtung 40 senkrecht zur Zielrichtung Z im Wesentlichen einer Dicke des Zwischenraums 12 senkrecht zur Zielrichtung Z entsprechen. Vorzugsweise sind der Abzug 30 und die Sperreinrichtung 40 als dünne Platten ausgebildet.

Die Sperreinrichtung 40 ist in einem Bereich zwischen der Ausnehmung 10 und der Rinne 6 vorgesehen und weist eine Anschlagsfläche 41 auf, die in der in Fig. 2a und 2b gezeigten Sperrposition der Sperreinrichtung 40 mit der Kontaktfläche 31 des Abzugs 30 in Kontakt steht. Weiter weist die Sperreinrichtung 40 einen Betätigungsabschnitt 42 auf, der dazu ausgebildet ist, mit dem Bolzen 2 in Kontakt zu kommen (s. Fig. 4a, 4b). Die Sperreinrichtung 40 ist um eine Sperreinrichtungsachse S drehbar gelagert. Ein Schwerpunktsabschnitt 43 der Sperreinrichtung 40 ist der Anschlagsfläche 41 und dem Betätigungsabschnitt 42 in Bezug auf die Sperreinrichtungsachse S gegenüberliegend angeordnet und ein Schwerpunkt (Massenschwerpunkt) MS der Sperreinrichtung 40 liegt in dem Schwerpunktsabschnitt 43. In der in Fig. 2a und 2b gezeigten Sperrposition der Sperreinrichtung 40 ist der Schwerpunktsabschnitt 43 in einem Bereich unterhalb der Sperreinrichtungsachse S vorgesehen. Ohne Einwirkung externer Kräfte nimmt die Sperreinrichtung 40 daher von selbst, d. h. unter Einwirkung der Schwerkraft, ihre in Fig. 2a, 2b gezeigte Sperrposition ein.

Vorzugsweise liegt der Schwerpunkt MS der Sperreinrichtung 40 in der Sperrposition unterhalb der Sperreinrichtungsachse S und versetzt zu einer durch die Sperreinrichtungsachse S verlaufenden vertikalen Geraden g, wie in Fig. 2b gezeigt. Der Schwerpunkt MS liegt dabei weiter bevorzugt auf der dem Abzug 30 gegenüberliegenden Seite der Geraden g (s. Fig. 2b). Weiter ist optional ein Begrenzungselement 11 im Inneren des Laufs 4 vorgesehen, um eine Bewegung, insbesondere ein Verkippen, der Sperreinrichtung 40 zu begrenzen. In Fig. 2b dient ein Abschnitt der Unterkante des Zwischenraums 12 als Begrenzungselement 11, das Begrenzungselement 11 kann jedoch auch separat von dem Zwischenraum 12 ausgebildet sein. In der Sperrposition (s. Fig. 2a, 2b) liegt die Sperreinrichtung 40 an dem Begrenzungselement 11 an und wird durch die Schwerkrafteinwirkung an das Begrenzungselement 11 gedrückt und so in der Sperrposition gehalten. In der Sperrposition steht die Anschlagsfläche 41 der Sperreinrichtung 40 mit der Kontaktfläche 31 des Abzugs 30 in Kontakt um eine Bewegung des Abzugs 30, insbesondere eine Drehbewegung des Abzugs 30 um die Abzugsachse A, zu verhindern. Somit ist der Abzug 30 nicht betätigbar, d. h. gesperrt bzw. verriegelt.

Der Betrieb der Spielzeugarmbrust 1 wird im Folgenden zuerst mit Bezug auf Fig. 3, 4a und 4b beschrieben. Hierzu wird der der Bolzen 2 in einer bestimmungsgemäßen Abschussposition gebracht und dadurch die Sperreinrichtung 40 in eine Freigabeposition gebracht.

In der bestimmungsgemäßen Abschussposition ist der Bolzen 2, wie in Fig. 3 gezeigt, an dem dem ersten Ende 4a des Laufs 4 angrenzenden Ende der Rinne 6 vorgesehen, d. h. der nach unten weisende Flügel 23c des Bolzens 2 ist in den Schlitz 8 (s. Fig. 1) der Abdeckung 7 eingeführt und greift in den Bodenschlitz (in den Figuren nicht gezeigt) der Rinne 7 ein. Die zu den Seiten weisenden Flügel 23b, 23d sind oberhalb der Abdeckung 7 vorgesehen oder liegen auf dieser auf. Der nach unten weisende Flügel 23c des Bolzens 2 drückt den Betätigungsabschnitt 42 der Sperreinrichtung 40 nach unten und bewirkt eine Drehung der Sperreinrichtung 40 um die Sperreinrichtungsachse S, sodass der Schwerpunktsabschnitt 43 der Sperreinrichtung 40 angehoben wird und sich die Anschlagsfläche 41 der Sperreinrichtung 40 von der Kontaktfläche 31 des Abzugs 30 weg bewegt und nicht mehr in Kontakt mit dieser steht. Die Sperreinrichtung 40 ist nun in der in Fig. 4a und 4b gezeigten Freigabeposition, in der sie den Abzug 30 nicht mehr in seiner Bewegung, insbesondere einer Drehbewegung um die Abzugsachse A, hindert. Dadurch wird der Abzug 30 freigegeben, d. h. er ist betätigbar.

Der Schlitz 8 der Abdeckung 7 bewirkt dabei, dass nur derartige Geschosse bzw. Bolzen, die zumindest einen geeigneten Flügel (im vorliegenden Beispiel die Flügel 23a, 23b, 23c, 23d) aufweisen, in die Rinne 6 des Laufs 4 in die Abschussposition einbringbar sind.

Im Betrieb der Spielzeugarmbrust 1 wird anschließend der Abzug 30 betätigt um den Bolzen 2 in die Zielrichtung Z zu beschleunigen. Der Abzug 30 wird beispielsweise durch Ziehen des Abzugs 30 mit einem in die Ausnehmung 10 eingreifenden Finger eines Benutzers (in den Figuren nicht gezeigt) betätigt. Durch das Betätigen des Abzugs 30 wird der Abzug 30 um die Abzugsachse A gedreht und der vorstehende Abschnitt 32 kippt nach oben und/oder in Richtung des zweiten Endes 4b des Laufs 4, sodass der vorstehende Abschnitt 32 die Sehne 3 über den Vorsprung 9 des Laufs 4 hebt. Die Sehne 3 ist somit freigegeben, sodass sie auf dem oberen Rand der Rinne 6 in Richtung des zweiten Endes 4b des Laufs 4, d. h. in Zielrichtung Z, gleitet und den Bolzen 2 entlang des Laufs 4 in Zielrichtung Z beschleunigt. Bei dieser Beschleunigung des Bolzens 2 wird dieser optional durch die Führungsscheibe 24 in der Rinne 6 geführt. Durch das Drehen des Abzugs 30 um die Abzugsachse A wird auch die Sperreinrichtung 40 weiter um ihre Sperreinrichtungsachse S gedreht und der Schwerpunktsabschnitt 43 weiter angehoben, sodass der Schwerpunktsabschnitt 43 im Wesentlichen horizontal ausgerichtet ist.

In Fig. 5a, 5b ist der Zustand der Spielzeugarmbrust 1 gezeigt, in dem der Abzug 30 gerade betätigt wurde (der Finger des Benutzers ist in den Figuren nicht gezeigt), d. h. in dem der Abzug 30 nach vorne gekippt ist und der Schwerpunktsabschnitt 43 der Sperreinrichtung 40 im Wesentlichen horizontal ausgerichtet ist. Die Sehne 3 hat sich bereits von dem Vorsprung 9 entfernt und entsprechend hat sich der Bolzen 2 bereits aus seiner bestimmungsgemäßen Abschussposition (vgl. Fig. 4a, 4b) entfernt.

Wird der Abzug 30 anschließend wieder freigegeben, d. h. der Finger berührt den Abzug 30 nicht mehr (in den Figuren nicht gezeigt), so kehrt der Abzug 30, bedingt durch die auf ihn wirkende Schwerkraft, durch eine weitere Drehung um die Abzugsachse A in seine in Fig. 2a, 2b gezeigte Ausgangsposition zurück. Ebenso kehrt die Sperreinrichtung 40, bedingt durch die auf sie wirkende Schwerkraft, durch eine weitere Drehung um die Sperreinrichtungsachse S in ihre in Fig. 2a, 2b gezeigte Sperrposition zurück.

Bei der oben beschriebenen Spielzeugarmbrust 1 bilden der Abzug 30 und der Vorsprung 9 des Laufs 4 mit der Sehne 3 einen Schussauslösemechanismus, bei dem die gespannte Sehne 3 durch den Vorsprung 9 gehalten wird und durch Betätigung des Abzugs 30 freigegeben wird, sodass sie, bedingt durch die Vorspannung der Sehne 3, nach vorne schnellt um ihre ungespannte Position einzunehmen und dabei das Projektil, d. h. den Bolzen 2, beschleunigt.

Die Erfindung ist jedoch nicht auf einen derartigen Schussauslösemechanismus beschränkt. Vielmehr sind Modifikationen des Schussauslösemechanismus möglich. Beispielsweise kann der Lauf 4 der oben beschriebenen Spielzeugarmbrust 1 ohne den Vorsprung 9 ausgebildet sein und die gespannte Sehne 3 wird durch einen entsprechend ausgebildeten Abschnitt des Abzugs gehalten und durch Betätigung des Abzugs freigegeben.

In der oben beschriebenen Ausführungsform einer Spielzeugarmbrust kehrt die Sperreinrichtung 40 nach Betätigung bzw. wieder Freigeben des Abzugs 30 durch die auf sie wirkende Schwerkraft in ihre Sperrposition zurück und wird durch die Schwerkraft in der Sperrposition gehalten. Dies ist bei der oben beschriebenen Spielzeugarmbrust dadurch realisiert, dass der Schwerpunkt MS der Sperreinrichtung 40 der Anschlagsfläche 41 und dem Betätigungsabschnitt 42 in Bezug auf die Sperreinrichtungsachse S gegenüberliegend angeordnet ist (s.o.).

Es sind im Rahmen der vorliegenden Erfindung jedoch auch alternative und/oder zusätzliche Mechanismen möglich, um die Sperreinrichtung nach einer Schussabgabe wieder in die Sperrposition zu bringen und/oder in der Sperrposition zu halten. Insbesondere kann die Sperreinrichtung durch Einwirken einer anderen Kraft als die Schwerkraft, z.B. einer magnetischen Kraft und/oder einer Spannkraft einer Feder, in der Sperrposition gehalten werden und/oder in die Sperrposition bringbar sein. Erfindungsgemäß ist eine Halteeinrichtung vorgesehen, die dazu ausgebildet ist, die Sperreinrichtung in der Sperrposition zu halten und/oder in die Sperrposition zu bringen. Die Halteeinrichtung umfasst vorzugsweise eine lösbare Verbindung. Die Halteeinrichtung ist vorzugsweise so ausgebildet, dass sie eine Haltekraft (z.B. eine magnetische Kraft und/oder eine Spannkraft einer Feder) auf die Sperreinrichtung ausübt, die bewirkt, dass die Sperreinrichtung wieder in die Sperrposition gebracht und/oder in dieser gehalten wird. Die Haltekraft ist derart bemessen, dass sie durch das Einbringen des Projektils in die bestimmungsgemäße Abschussposition (s.o.) überwunden wird, um den Abzug freizugeben. Beispielsweise kann die Halteeinrichtung einen Magneten und/oder eine Feder umfassen, durch den bzw. die die Sperreinrichtung in die Sperrposition gebracht und/oder in dieser gehalten werden. Ein derartiger Magnet kann beispielsweise zwischen der Anschlagsfläche 41 der Sperreinrichtung 40 und der Kontaktfläche 31 des Abzugs 30 wirken. Eine Feder als Halteeinrichtung kann beispielsweise als Spiralfeder ausgebildet sein und an der Position der Sperreinrichtungsachse S angebracht sein.

Ferner kann die oben beschriebene Spielzeugarmbrust in verschiedener Weise modifiziert und/oder weitergebildet sein. Beispielsweise kann die Spielzeugarmbrust ohne die oben beschriebene, mit dem Schlitz 8 versehene Abdeckung 7 bereitgestellt sein.

Auch kann die Erfindung auf andere Spielzeugschusswaffen als eine Spielzeugarmbrust angewendet werden, beispielsweise auf Spielzeuggewehre und/oder Spielzeugpistolen. Bei einem Spielzeuggewehr und/oder einer Spielzeugpistole kann der Schussauslösemechanismus zum Beschleunigen des Projektils anstelle der gespannten Sehne des Bogens der Spielzeugarmbrust beispielsweise eine Feder umfassen. Allgemein ist die Erfindung auf alle Spielzeugschusswaffen anwendbar, bei denen der Schussauslösemechanismus einen manuell betätigbaren Abzug umfasst und so ausgebildet ist, dass das Betätigen des Abzugs den Schussauslösemechanismus auslöst um einen Schuss abzugeben bzw. das Projektil in Zielrichtung zu beschleunigen.

Fig. 6 zeigt eine Spielzeugarmbrust 1' gemäß einer Weiterbildung der vorliegenden Erfindung. Im Folgenden werden lediglich die Unterschiede zu der in Bezug auf die Figuren 1 bis 5b beschriebenen Spielzeugarmbrust 1 beschrieben, die Beschreibung gleicher Elemente wird nicht nochmals widerholt und gleiche bzw. ähnliche Elemente der in Fig. 6 gezeigten Spielzeugarmbrust 1' sind mit den gleichen Bezugszeichen versehen wie die Elemente der in Bezug auf Fig. 1 bis 5b beschriebenen Spielzeugarmbrust 1.

Die Spielzeugarmbrust 1' weist zusätzlich eine Halteeinrichtung 50 in Form eines Plättchens, das beispielsweise aus Kunststoff gefertigt ist, oder eines dünnen Drahts auf. Die Halteeinrichtung erstreckt sich von einem ersten Ende 50a zu einem zweiten Ende 50b, wobei das erste Ende 50a an der als Begrenzungselement 11 dienenden Unterkante des Zwischenraums 12 (vgl. Fig. 2b) des Laufs 4 angebracht ist und das zweite Ende 50b an der Sperreinrichtung 40 anliegt. In Fig. 6 weist die Halteeinrichtung 50 zwischen dem ersten Ende 50a und dem zweiten Ende 50b eine Krümmung bzw. Biegung auf, die bewirkt, dass die Halteeinrichtung 50 eine Kraft auf die Sperreinrichtung 40 ausübt, um die Sperreinrichtung 40 in der in Fig. 6 gezeigten Sperrposition zu halten.

Wird die Sperreinrichtung 40 in die Freigabeposition gebracht (vgl. Fig. 4a, 4b) und gegebenenfalls der Abzug 30 betätigt (vgl. Fig. 5a, 5b), so wird die Halteeinrichtung 50 zwischen ihren beiden Enden 50a, 50b noch stärker gebogen (in den Figuren nicht gezeigt), wodurch die Kraft auf die Sperreinrichtung 40 weiter erhöht wird. Wird anschließend der Abzug 30 wieder freigegeben, so bewirkt die durch die Halteeinrichtung 50 auf die Sperreinrichtung 40 wirkende Kraft, dass die Sperreinrichtung 40 wieder die in Fig. 6 gezeigte Sperrposition einnimmt. Insbesondere kann die Halteeinrichtung 50 als eine Feder, vorzugsweise eine Blattfeder, ausgebildet sein.

Die Halteeinrichtung 50 hält somit die Sperreinrichtung 40 in der Sperrposition und bringt sie nach einer Schussabgabe wieder in die Sperrposition. Die Kraft, welche die Halteeinrichtung 50 auf die Sperreinrichtung 40 in der Sperrposition auswirkt, muss folglich überwunden werden, um die Sperreinrichtung 40 in die Freigabeposition zu bringen. Dies kann insbesondere durch Einbringen des Bolzens 2 (s. z.B. Fig. 4a, 4b) in die Abschussposition erfolgen.

## Patentansprüche

1. Spielzeugschusswaffe zum Beschleunigen eines Projektils (2) in eine Zielrichtung (Z), umfassend:
einen das Projektil (2) in die Zielrichtung (Z) führenden Lauf (4),
einen Schussauslösemechanismus mit einem manuell betätigbaren Abzug (30), der derart ausgebildet ist, dass der Schussauslösemechanismus bei Betätigung des Abzugs (30) ausgelöst wird um das Projektil (2) zu beschleunigen, und
eine Sperreinrichtung (40), die in eine Sperrposition und in eine von der Sperrposition verschiedene Freigabeposition bringbar ist, wobei die Sperreinrichtung (40) dazu ausgebildet ist auf den Abzug (30) einzuwirken, sodass der Abzug (30) nicht betätigbar ist, wenn die Sperreinrichtung (40) in der Sperrposition ist, und dass der Abzug (30) betätigbar ist, wenn die Sperreinrichtung (40) in der Freigabeposition ist, wobei die Sperreinrichtung (40) um eine Drehachse (S) drehbar gelagert ist und durch eine Drehung um die Drehachse (S) von der Sperrposition in die Freigabeposition und/oder von der Freigabeposition in die Sperrposition bringbar ist, und die Sperreinrichtung (40) durch Einbringen des Projektils (2) in eine bestimmungsgemäße Abschussposition des Projektils (2) von der Sperrposition in die Freigabeposition bringbar ist, und
wobei die Spielzeugschusswaffe weiter eine Halteeinrichtung (50) umfasst, die dazu ausgebildet ist, die Sperreinrichtung in der Sperrposition zu halten und/oder in die Sperrposition zu bringen.

2. Spielzeugschusswaffe nach Anspruch 1, wobei die Sperreinrichtung (40) durch Einwirken von Schwerkraft in der Sperrposition gehalten wird und/oder in die Sperrposition bringbar ist.

3. Spielzeugschusswaffe nach Anspruch 1 oder 2, wobei die bestimmungsgemäße Abschussposition des Projektils (2) an einem ersten Ende (4a) des Laufs (4) vorgesehen ist.

4. Spielzeugschusswaffe nach Anspruch 3, wobei das erste Ende (4a) des Laufs (4) derart ausgebildet ist, dass ausschließlich ein für den bestimmungsgemäßen Gebrauch der Spielzeugschusswaffe (1) vorgesehenes Projektil (2) in die bestimmungsgemäße Abschussposition bringbar ist.

5. Spielzeugschusswaffe nach Anspruch 4, wobei das für den bestimmungsgemäßen Gebrauch der Spielzeugschusswaffe (1) vorgesehene Projektil ein Bolzen (2) ist, der zumindest einen Flügel (23a, 23b, 23c, 23d) mit einer Flügeldicke aufweist und das erste Ende (4a) des Laufs (4) eine Abdeckung (7) mit einem Schlitz (8) aufweist, wobei die Breite (d) des Schlitzes (8) im Wesentlichen der Flügeldicke entspricht oder geringfügig größer ist als die Flügeldicke.

6. Spielzeugschusswaffe nach einem der Ansprüche 1 bis 5, wobei die Spielzeugschusswaffe als eine Spielzeugarmbrust (1) und/oder eine Spielzeugpistole und/oder ein Spielzeuggewehr ausgebildet ist.

7. Spielzeugschusswaffe nach einem der Ansprüche 1 bis 6, wobei der Schussauslösemechanismus zum Beschleunigen des Projektils (2) eine gespannte Sehne (3) eines Bogens und/oder eine Feder umfasst.

8. Spielzeugschusswaffe nach einem der Ansprüche 1 bis 7, wobei die Sperreinrichtung (40) in der Sperrposition mit dem Abzug (30) in Kontakt steht.

9. Spielzeugschusswaffe nach einem der Ansprüche 1 bis 8, wobei die Sperreinrichtung (40) in der Freigabeposition mit dem Abzug (30) nicht in Kontakt steht.

10. Spielzeugschusswaffe nach einem der Ansprüche 1 bis 9, wobei die Halteeinrichtung (50) ein erstes Ende (50a) aufweist, welches an dem Lauf (4) angebracht ist, und ein zweites Ende (50b), welches an der Sperreinrichtung (40) anliegt um eine Kraft auf die Sperreinrichtung auszuüben.

## Claims

1. A toy firearm for accelerating a projectile (2) in a target direction (Z), comprising:
a barrel (4) guiding the projectile (2) in the target direction (Z),
a shot release mechanism having a manually actuatable trigger (30) configured such that the shot release mechanism is triggered upon operating the trigger (30) to accelerate the projectile (2), and
a locking device (40) that can be brought into a locking position and into a release position different from the locking position, the locking device (40) being configured to act on the trigger (30) so that the trigger (30) cannot be actuated when the locking device (40) is in the locking position, and so that the trigger (30) can be actuated when the locking device (40) is in the release position, wherein the locking device (40) is rotatably mounted about an axis of rotation (S) and can be brought from the locking position to the release position and/or from the release position to the locking position by a rotation about the axis of rotation (S), and the locking device (40) can be brought from the locking position to the release position by introducing the projectile (2) into an intended firing position of the projectile (2), and
wherein the toy firearm further comprises a holding device (50) configured to retain the locking device in the locking position and/or to bring the locking device into the locking position.

2. Toy firearm according to claim 1, wherein the locking device (40) is held in the locking position and/or can be brought into the locking position by the action of gravity.

3. Toy firearm according to claim 1 or 2, wherein the intended firing position of the projectile (2) is provided at a first end (4a) of the barrel (4).

4. Toy firearm according to claim 3, wherein the first end (4a) of the barrel (4) is configured such that only a projectile (2) provided for the intended use of the toy firearm (1) can be brought into the intended firing position.

5. Toy firearm according to claim 4, wherein the projectile provided for the intended use of the toy firearm (1) is a bolt (2) having at least one wing (23a, 23b, 23c, 23d) with a wing thickness and the first end (4a) of the barrel (4) has a cover (7) with a slit (8), the width (d) of the slit (8) being substantially equal to or slightly greater than the wing thickness.

6. Toy firearm according to one of claims 1 to 5, wherein the toy firearm is designed as a toy crossbow (1) and/or a toy pistol and/or a toy rifle.

7. Toy firearm according to one of claims 1 to 6, wherein the shot release mechanism comprises a tensioned string (3) of a bow and/or a spring for accelerating the projectile (2).

8. Toy firearm according to one of claims 1 to 7, wherein the locking device (40) is in contact with the trigger (30) in the locking position.

9. Toy firearm according to one of claims 1 to 8, wherein the locking device (40) is not in contact with the trigger (30) in the release position.

10. Toy firearm according to one of claims 1 to 9, wherein the holding device (50) comprises a first end (50a) attached to the barrel (4) and a second end (50b) abutting the locking device (40) to exert a force onto the locking device.

## Revendications

1. Une arme à feu jouet pour accélérer un projectile (2) dans une direction cible (Z), comprenant :
un canon (4) guidant le projectile (2) dans la direction cible (Z),
un mécanisme de déclenchement de tir avec une détente (30) actionnable manuellement, configuré de telle sorte que le mécanisme de déclenchement de tir est déclenché lors de l'actionnement de la détente (30) pour accélérer le projectile (2), et
un dispositif de blocage (40) qui peut être amené dans une position de blocage et dans une position de libération différente de la position de blocage, le dispositif de blocage (40) étant configuré pour agir sur la détente (30) de telle sorte que la détente (30) ne peut pas être actionnée lorsque le dispositif de blocage (40) est dans la position de blocage, et que la détente (30) peut être actionnée lorsque le dispositif de blocage (40) est dans la position de libération, le dispositif de blocage (40) étant supporté de manière tournable autour d'un axe de rotation (S) et pouvant être amené, par une rotation autour de l'axe de rotation (S), de la position de blocage à la position de libération et/ou de la position de libération à la position de blocage, et le dispositif de blocage (40) pouvant être amené de la position de blocage à la position de libération par l'introduction du projectile (2) dans une position de lancement du projectile (2) conforme à la destination, et
dans laquelle l'arme à feu jouet comprend en outre un dispositif de maintien (50) configuré pour maintenir le dispositif de blocage dans la position de blocage et/ou pour l'amener dans la position de blocage.

2. L'arme à feu jouet selon la revendication 1, dans laquelle le dispositif de blocage (40) est maintenu dans la position de blocage et/ou peut être amené dans la position de blocage sous l'effet de la gravité.

3. L'arme à feu jouet selon la revendication 1 ou 2, dans laquelle la position de lancement du projectile (2) conforme à la destination est prévue à une première extrémité (4a) du canon (4).

4. L'arme à feu jouet selon la revendication 3, dans laquelle la première extrémité (4a) du canon (4) est configurée de telle sorte que seulement un projectile (2) prévu pour l'utilisation de l'arme à feu jouet (1) conforme à la destination peut être amené dans la position de lancement conforme à la destination.

5. L'arme à feu jouet selon la revendication 4, dans laquelle le projectile prévu pour l'utilisation conforme de l'arme à feu jouet (1) est une cheville (2) qui présente au moins une aile (23a, 23b, 23c, 23d) avec une épaisseur d'aile et la première extrémité (4a) du canon (4) présente un couvercle (7) avec une fente (8), la largeur (d) de la fente (8) correspondant essentiellement à l'épaisseur de l'aile ou étant légèrement supérieure à l'épaisseur de l'aile.

6. L'arme à feu jouet selon l'une des revendications 1 à 5, dans laquelle l'arme à feu jouet est configurée comme une arbalète jouet (1) et/ou un pistolet jouet et/ou un fusil jouet.

7. L'arme à feu jouet selon l'une des revendications 1 à 6, dans laquelle le mécanisme de déclenchement du tir pour accélérer le projectile (2) comprend une corde tendue (3) d'un arc et/ou un ressort.

8. L'arme à feu jouet selon l'une des revendications 1 à 7, dans laquelle le dispositif de blocage (40) est en contact avec la détente (30) dans la position de blocage.

9. L'arme à feu jouet selon l'une des revendications 1 à 8, dans laquelle le dispositif de blocage (40) n'est pas en contact avec la détente (30) dans la position de libération.

10. L'arme à feu jouet selon l'une des revendications 1 à 9, dans laquelle le dispositif de retenue (50) comprend une première extrémité (50a) fixée au canon (4) et une deuxième extrémité (50b) en appui sur le dispositif de blocage (40) pour exercer une force sur le dispositif de blocage.
